# EUROPÄISCHE PATENTSCHRIFT

(11) **EP 0 033 907 B1**
(45) Veröffentlichungstag und Bekanntmachung des Hinweises auf die Patenterteilung: **20.07.1983**
(21) Anmeldenummer: 81100635.2
(22) Anmeldetag: 29.01.1981
(51) Int. Cl.: E04H 9/00

(54) **Verfahren zur Herstellung eines Personenschutzbunkers**
Process for the manufacture of a shelter to protect people
Méthode pour la fabrication d'un abri personnel

(30) Priorität: 04.02.1980 DE 3003988; 18.10.1980 DE 3039465
(43) Veröffentlichungstag der Anmeldung: 19.08.1981
(73) Patentinhaber: Häussler, Wilhelm, D-87629 Füssen (DE)
(72) Erfinder: Häussler, Wilhelm, D-87629 Füssen (DE)
(74) Vertreter: Hübner, Hans-Joachim, Dipl.-Ing.

## Beschreibung

Die Erfindung betrifft ein Verfahren zur Herstellung eines Personenschutzbunkers bestehend aus einem etwa prismatischen länglichen, Fertigteile aufweisenden Gehäuse, das eine druckfeste, dicke Betonhülle und eine eingebaute, den Gehäuseinnenraum in zwei Abteile trennende druckfeste, dicke Betonzwischenwand aufweist.

Aus der US-A Nr. 3251159 ist ein derartiges Verfahren bekannt. Die Fertigteile sind dicke druckfeste Betonwände, die separat zum Aufstellort transportiert, dort aufgestellt, und miteinander verbunden werden. Das fertige Gehäuse wird mit Erde umfüllt. Der Montageaufwand für die schweren Wände ist gross und der anschliessende Einbau der Installationen in sehr beengtem Raum ist umständlich.

Aufgabe der Erfindung ist es, ein Verfahren zu schaffen, mit dem ein Personenschutzbunker der vorgenannten Art rationeller hergestellt werden kann.

Diese Aufgabe hat erfindungsgemäss zwei Lösungen. Eine besteht darin, dass in ein dünnwandiges stahlarmiertes Leichtbeton-Fertiggehäuse zwei im Abstand gleich der Dicke der noch herzustellenden Betonzwischenwand angeordnete Schalungswände mit Lüftungsinstallationen und Durchstiegskasten eingebaut werden, im Gehäuse im Bereich zwischen diesen Schalungswänden mindestens eine Eingussöffnung ausgespart ist, das so vorgefertigte Gehäuse ohne die druckfeste Zwischenwand zum Aufstellort transportiert und diese erst dort durch Eingiessen von Beton durch die Eingussöffnung hindurch gebildet wird, und dass das Gehäuse als Innenschalung für einen druckfesten Aussenbetonkörper verwendet wird, der ebenfalls am Aufstellungsort hergestellt wird.

Die andere Lösung besteht darin, dass ein dünnwandiges stahlarmiertes stirnseitiges offenes Leichtbeton-Fertiggehäuse zum Aufstellort transportiert wird, dass separat ein Einschubteil hergestellt wird, welches die druckfeste Betonzwischenwand sowie eingebaute Lüftungsinstallationen und einen Durchstiegskasten aufweist, dass das Einschubteil separat zum Aufstellort transportiert und dort durch die stirnseitige Gehäuseöffnung in das Gehäuse eingefahren und mit diesem fest verbunden wird, und dass das Gehäuse als Innenschalung für einen druckfesten Aussenbetonkörper verwendet wird, der am Aufstellort hergestellt wird.

Beide Lösungen bringen den Vorteil, dass eine rationelle Fertigung einschliesslich der Installationen möglich ist, ohne in dem engen Gehäuse am Aufstellort arbeiten zu müssen. Die Verwendung eines Leichtbetonfertiggehäuses als Innenschalung für einen erst am Aufstellort herzustellenden Betonaussenkörper reduziert Montagearbeiten auf ein Minimum.

Weiterbildungen und Ausgestaltungen der Erfindung bilden die Gegenstände der Unteransprüche.

Anhand der Zeichnung sei die Erfindung beispielsweise näher erläutert.

Er zeigt:
Fig. 1 eine perspektivische Ansicht eines geschlossenen Bunkerrohlings, in dem sich schon alle Einbauten befinden und der in dieser Form zum Einsatzort transportierbar ist,
Fig. 2 eine Seitenansicht unter Veranschaulichung des Montageverfahrens der Inneneinrichtung,
Fig. 3 eine perspektivische Ansicht mit Darstellung des vorgefertigten Einschubelementes vor dem Einschub in den Gehäuserohling,
Fig. 4 eine perspektivische Ansicht mit Veranschaulichung einer Abdeckplatte mit Eingangstür vor der Verbindung mit dem Gehäuserohling, und
Fig. 5 eine horizontale Querschnittansicht durch den Bunker im Bereich der Querwand.

Das allgemein mit 10 bezeichnete Gehäuse ist prismatisch und besteht aus den beiden vertikalen Längsseitenwänden 12, der hinteren Stirnwand 14, dem Boden 16, der vorderen Stirnwand 18 und der Decke 20.

Fig. 2 veranschaulicht das Einfahren eines Einschubelementes 22 in den noch stirnseitig offenen Gehäusehohlraum an einer Halterung eines Lastwagens. Dieses Einschubteil kann selbstverständlich auch mittels eines Auslegers durch einen Kran eingefahren werden. Das Einschubteil 22 hat eine Querwand 26, die genau in Breite und Höhe in das Gehäuse passt. Von der Querwand 26 steht eine schmale Trennwand 28 vor, welche in ihrer oberen Hälfte eine mit einer Tür verschlossene Öffnung 30 aufweist. Diese Trennwand dient der späteren Abteilung eines Filterraumes von einer Notausstiegkammer. Wesentlich ist, dass das Einschubteil 22 das gesamte Filtersystem mit Rohrleitungsinstalla - tionen, das Belüftungssystem und die Beleuchtung aufweist. Wie nachstehend noch erläutert wird. Das Einschubteil 22 wird in das Gehäuse 10 so weit eingeschoben, bis die Trennwand 28 an die Gehäusehinterwand 14 stösst. Damitsind zwei getrennte Kammern gebildet, nämlich eine Filterkammer, die in der Draufsicht links von der Trennwand 28 liegt und eine Notausstiegskammer in Form eines Schachtes, die rechts von der Trennwand liegt. Oberhalb dieser Notausstiegskammer weist die Decke 20 des Gehäuses eine Öffnung auf, die durch einen Aufsatz 40 abgedeckt ist, welcher eine gasdichte Verschlussklappe aufweist.

Nachdem das Einschubteil 22 eingefahren ist, kann noch eine zweite Querwand in gleicher Weise eingefahren und in entsprechendem Abstand von der stirnseitigen Gehäuseöffnung positioniert werden, so dass zwischen den beiden Querwänden der Personenaufenthaltsraum gebildet wird.

Diese zweite Querwand hat selbstverständlich ebenfalls eine Zugangstür. Anschliessend wird entsprechend Fig. 4 die stirnseitige Öffnung mittels einer Abdeckplatte 18 verschlossen, welche einen, die Zugangstür enthaltenden, Vorbau 24 aufweist.

Das Einschubteil gemäss Fig. 3 besteht aus zwei dünnwandigen Wandtafeln 32, die mittels nicht. dargestellter Abstandhalter in vorgegebenem Abstand gehalten werden. Diese Wandtafeln 32 stellen eine verlorene Schalung dar und können aus dünnen Platten aus Beton, Rigips, Asbestzement oder Blech bestehen. An der, in Einschubrichtung gesehen, vorderen Platte befindet sich die Trennwand 28. An dieser Trennwand 28 und der benachbarten Querwandtafel 32 istein Boden 34 befestigt, der im eingeschobenen Zustand des Einschubteiles 22 auf dem Gehäuseboden 16 ruht. Dieser Boden 34 trägt eine Anzahl Filterelemente 36, an die ein Belüftungsrohr 38 angeschlossen ist, das durch die Wandtafeln 32, 32 hindurch aus der Filterkammer in den Aufenthaltsraum führt. Ein weiteres Belüftungsrohr 42 führt aus der Notausstiegskammer durch die Trennwand 28 in den oberen Bereich der Filterkammer und in derselben Vertikalebene wie das Rohr 38 durch die doppelschalige Wand 32, 32 hindurch zur handbetriebenen Pumpe 44, die an der hinteren, dem Aufenthaltsraum zugewandten, Tafel 32 angebracht ist. Im Bereich der Vertikalebene der beiden Rohre 38, 42 sind die Tafeln 32 geteilt, wie bei 46 und 47 veranschaulicht ist. Dies erleichtert die Montage. Auf der rechten Seite hat das Einschubteil 22 einen Türkasten 50 mit gasdichter Tür, welche den Personenaufenthaltsraum mit der Notausstiegskammer unterhalb des Aufsatzes 40 verbindet.

In Fig. 3 ist im Gehäuse 10 die Position für die Querwandtafeln 32 und die Trennwand 34 gestrichelt veranschaulicht. Die Innenflächen der Seitenwände 12 des Gehäuses sind im Bereich zwischen der Position der Wandtafeln 32 aufgerauht und zwar mittels einbetonierter Rippenstreckmetall-Streifen 52 (Fig. 5). Dasselbe ist für den Boden 16 und mindestens in den Eckbereichen der Decke 18 vorgesehen. Weiterhin weisen die Seitenwände in diesem Bereich mehrere übereinanderliegende Bohrungspaare 54 auf, zu einem Zweck, der nachstehend noch erläutert wird. I der Decke befindet sich ein Betoneingiessschlitz 48 (Fig.1).

Das Einschubteil 22 wird in der gemäss Fig. 2 beschriebenen Weise so weit eingefahren, bis die Trennwand 28 gegen die hintere Gehäusewand stösst. Damit liegen die Wandtafeln 32 in der vorgegebenen Position. Nunmehr werden durch die Bohrungspaare 54 in den Seitenwänden 12 Armierungsbügel 56 in den Raum zwischen den Wandtafeln 32 geschoben. Die Bügel liegen in der gestrichelten Stellung aussenseitig an den Seitenwänden 12 an.

Nachdem in der gleichen Weise eine weitere Querwand eingefahren ist, wird die Stirnwand 18 montiert, wozu es ausreicht, an den Vertikalrändern der Stirnwand 18 Montagelappen 58 vorzusehen, die an entsprechenden Platten 60 am Gehäuse 10 angeschweisst werden.

Anschliessend wird das so fertiggestellte Gehäuse zur Einsatzstelletransportiert, obwohl es natürlich auch möglich ist, den Gehäuserohling 10 und die Einschubteile einschliesslich des Deckels separat zu transportieren und am Einsatzort zusammen zufügen. Nach dem Aufstellen des geschlossenen Gehäuses am Einsatzort werden zuerst die Bügel 56 um eine bestimmte Strecke gleich der Dicke der Betonhülle ausgezogen und an einer Aussenschalung in Form von Rippen- .streckmetallwänden 64 befestigt. Die Aussenschalung umgibt das gesamte Gehäuse einschliesslich des Vorbaues 24 und der unteren Hälfte des Aufsatzes 40, wie in Fig. 1 schematisch veranschaulicht ist. Nunmehr wird zuerst durch den Eingiessschlitz 48 Beton zwischen die Tafeln 32 gegossen, wobei die Streifen 52 in den Seitenwänden 12 für eine gute Haftung sorgen, so dass auch nach dem Schwinden des Betons Gasdichtigkeit gewährleistet ist. Dank der Armierungsbügel 56 ist die Betonquerwand 62 zwischen den Tafeln 32 mit der Betonaussenhülle 66 druckfest verbunden.

Der Vorteil der Erfindung besteht darin, dass die gesamte technische Einrichtung des Personenschutzraumes an einem vorgefertigten Bauteil installiert werden kann, das allseitig gut zugänglich ist, so dass sich eine einfache und rationelle Fertigung ergibt. Der Transport der Einschubteile ist problemlos. Er kann zum Betonwerk erfolgen, welches die Gehäuse baut, so dass dort die Fertigung des geschlossenen Bunkergehäuses vorgenommen werden kann, wie es auch möglich ist, die Einschubteile am Einsatzort einzufahren.

Wie in den Fig. 1 und 3 veranschaulicht ist, ist zur einfacheren Montage vorgesehen, dass in der Decke 20 des Gehäuses eine Profilschiene 67 mit der inneren Deckenfläche bündig einbetoniert ist. Diese Schiene erstreckt sich von der Gehäusevorderkante bis nahe an die Rückwand 18. Das Einschubteil 22 hat oberhalb seines Massenschwerpunktes einen nach oben ragenden Stehbolzen 68 mit einem Kunststoffgleitstück, das in die Schiene 67 eingeführt werden kann, womit das Einschubteil bezüglich der Gehäuseöffnung zentriert ist. Mit geringer Kraft kann nun das Einschubteil 22 nach hinten geschoben werden, weil die Decke nach hinten leicht schräg abfallend ausgebildet ist. Das Einhängen des Einschubteils 22 in die Schiene erfolgt z.B. durch eine am Transportfahrzeug vorgesehene Transport- und Übergabeschiene, die mit der Schiene 67 ausgefluchtet und in stirnseitige Anlage gebracht wird.

## Patentansprüche

1. Verfahren zur Herstellung eines Personenschutzbunkers bestehend aus einem etwa prismatischen länglichen, Fertigteile aufweisenden Gehäuse (10), das eine druckfeste, dicke Betonhülle und eine eingebaute, den Gehäuseinnenraum in zwei Abteile trennende druckfeste, dicke Betonzwischenwand (62) aufweist, dadurch gekennzeichnet, dass in ein dünnwandiges stahlarmiertes Leichtbeton-Fertiggehäuse (10) zwei im Abstand gleich der Dicke der noch herzustellenden Betonzwischenwand (62) angeordnete Schalungswände (32, 32) mit Lüftungsinstallationen (38, 42) und Durchstiegskasten (50) eingebaut werden, im Gehäuse (10) im Bereich zwischen diesen Schalungswänden (32, 32) mindestens eine Eingussöffnung (48) ausgespart wird, das so vorgefertigte Gehäuse (10) ohne die druckfeste Zwischenwand (62) zum Aufstellort transportiert und diese erst dort durch Eingiessen von Beton durch die Eingussöffnung (48) hindurch gebildet wird, und dass das Gehäuse (10) als Innenschalung für einen druckfesten Aussenbetonkörper verwendet wird, der ebenfalls am Aufstellungsort hergestellt wird.

2. Verfahren nach Anspruch 1, dadurch gekennzeichnet, dass ein stirnseitig offenes Gehäuse (10) in Form einer Autogarage verwendet wird, dessen Stirnöffnung nach Vervollständigung der Einbauten mit einer, eine Zugangstür (24) aufweisenden Betonstirnplatte (18) verschlossen wird.

3. Verfahren nach einem der beiden Ansprüche 1 oder 2, dadurch gekennzeichnet, dass die beiden Schalungswände (32, 32) mit Lüftungsinstallationen (38, 42) und Durchstiegskasten (50) in Form eines separaten Einschubteils (22) hergestellt werden, das in das stirnseitig offene Gehäuse (10) eingesetzt wird, bevor die druckfeste Betonquerwand (62) gebildet wird.

4. Verfahren zur Herstellung eines Personenschutzbunkers bestehend aus einem etwa prismatischen länglichen, Fertigteile aufweisenden Gehäuse, das eine druckfeste, dicke Betonhülle und eine eingebaute, den Gehäuseinnenraum in zwei Abteile trennende druckfeste, dicke Betonzwischenwand aufweist, dadurch gekennzeichnet, dass ein dünnwandiges stahlarmiertes stirnseitiges offenes Leichtbeton-Fertiggehäuse (10) zum Aufstellort transportiert wird, dass separat ein Einschubteil (22) hergestellt wird, welches die druckfeste Betonzwischenwand (62) sowie eingebaute Lüftungsinstallationen (38, 42) und einen Durchstiegskasten (50) aufweist, dass das Einschubteil (22) separat zum Aufstellort transportiert und dort durch die stirnseitige Gehäuseöffnung in das Gehäuse (10) eingefahren und mit diesem fest verbunden wird, und dass das Gehäuse (10) als Innenschalung für einen druckfesten Aussenbetonkörper verwendet wird, der am Aufstellort hergestellt wird.

5. Gehäuse zur Verwendung beim Verfahren nach Anspruch 1, dadurch gekennzeichnet, dass die Eingussöffnung (48) in der Decke (20) des Gehäuses (10) vorgesehen und vorzugsweise in Form eines über einen wesentlichen Teil der Dekkenbreite reichenden Schlitzes ausgebildet ist.

6. Gehäuse zur Verwendung beim Verfahren gemäss einem der beiden Ansprüche 1 oder 4, dadurch gekennzeichnet, dass an mindestens den Gehäusevertikalwänden (12,12,14) aussenseitig ausziehbare oder ausschwenkbare Armierungseisen vorgesehen oder an einbetonierten Ankern befestigt sind.

7. Gehäuse zur Verwendung beim Verfahren nach Ansprüchen 1 bis 3, dadurch gekennzeichnet, dass jede der beiden Schalungswände (32, 32) zweiteilig ausgebildet ist, und dass die Rohrleitungen (38, 42) in der vertikalen Trennebene der Wandteile verlaufen.

8. Gehäuse zur Verwendung beim Verfahren gemäss einem der beiden Ansprüche 1 oder 4, dadurch gekennzeichnet, dass seine Längswände (12, 12) im Lagebereich der Querwand (62) in diese bzw. in den Raum zwischen den Schalungswänden (32, 32) hineinragenden Armierungseisen (56) aufweisen.

9. Einschubteil für ein stirnseitig offenes prismatisches Gehäuse zur Verwendung bei dem Verfahren nach einem der beiden Ansprüche 3 oder 4, dadurch gekennzeichnet, dass das Einschubteil (22) oberhalb seines Massenschwerpunktes eine über seine obere Kontur vorstehende Aufhängeeinrichtung (68) für eine unten offene, in der Dekke (20) des Gehäuses (10) eingelassen und in dessen Längsrichtung verlaufende Profilschiene (67) aufweist.

10. Einschubteil nach Anspruch 9, dadurch gekennzeichnet, dass die Querwand oder das Querwandelement eine rechtwinklige vorstehende Längswand (28) von gleicher Höhe aufweist, auf deren einen Seite das Belüftungssystem (38, 42) und die Luftfiltereinrichtung (36) und auf deren anderen Seite der Durchstiegskasten (50) angeordnet sind, und dass die Längswand (28) eine eigene Durchstiegsöffnung aufweist.

## Claims

1. A method for producing a shelter comprising a substantially prismatic oblong housing (10) provided with prefabricated parts, said housing having a compression-proof thick cover and an installed compression-proof thick cross wall (62) partitioning off the inner chamber of the housing in two compartments, characterized in that a pair of shuttering walls (32, 32) with ventilation installations (38, 42) and a corridor box (50) are assembled in a thin-walled steel-reinforced lightweight concrete prefabricated housing (10), the shuttering walls (32, 32) spaced at a distance equal with the thickness of the concrete cross wall (62) to be produced, at least one pouring opening (48) is left open in the housing (10) in the region between the shuttering walls (32, 32) thereof, the housing (10) in such way prefabricated, without the compression-proof cross wall (62), is transported to the place of erection and the cross wall (62), not before, is formed there by pouring concrete through the pouring opening (48), and thatthe housing (10) is used as an inner shuttering for a compression-proof outer concrete body which also is produced at the place of erection.

2. A method as claimed in claim 1, characterized in that a front-side open housing (10) in the form of a car garage is used, the front opening thereof after completion of the installations is closed by a concrete front plate (18) provided with an entry door (24).

3. A method as claimed in claim 1 or 2, characterized in that the pair of shuttering walls (32,32) with ventilation installations (38,42) and corridor box (50) are produced in form of a separate insertion body (22) which is inserted into the front-side open housing (10) before the compression-proof concrete cross wall (62) is formed.

4. A method for producing a shelter comprising a substantially prismatic oblong housing (10) provided with prefabricated parts, said housing having a compression-proof thick cover and an installed compression-proof thick cross wall (62) partitioning off the inner chamber of the housing in two compartments, characterized in that a thin-walled steel-reinforced front-side open lightweight prefabricated housing (10) is transported to the place of use, that an insertion body (22) is separately produced comprising the compression-proof concrete cross wall (62), built-in ventilation installations (38, 42) and a corridor box (50), that the insertion body (22) is separately transported to the place of erection and is inserted there into the housing (10) through the front-side opening of the housing (10) and is rigidly connected therewith, and that the housing (10) is used as an inner shuttering for a compression-proof outer concrete body which is produced at the place of erection.

5. A housing for use in the method of claim 1, characterized in that the pouring opening (48) is provided in the ceiling (20) of the housing (10) and preferably is formed as a slot extending over a substantial portion of the ceiling width.

6. A housing for use in the method of claim 1 or 4, characterized in that at least at the vertical walls (12, 12, 14) of the housing, at the outer side thereof, steel armouring elements are provided which are extensible or outwardly pivotable or fastened at anchoring elements embedded in concrete.

7. A housing for use in the method of claims 1 to 3, characterized in that each one of the pair of shuttering walls (32, 32) is formed in two sections and that the conduits (38, 42) run in the vertical partition plane of the wall sections.

8. A housing for use in the method of claim 1 or 4, characterized in that the longitudinal walls (12, 12) thereof, in the position area of the cross wall (62), are provided with steel armouring elements (56) projecting into the cross wall (62) or into the chamber formed between the shuttering walls (32, 32).

9. An insertion body for a front-side open prismatic housing for use in the method of claim 3 or 4, characterized in that the insertion body (22) is provided with a hanger (68) above the centre of gravity thereof, the hanger projecting upwardly beyond the upper face of the insertion body (22), the hanger provided for a down-side open profile bar (67) embedded in the ceiling (20) of the housing (10) and running in the longitudinal direction of the housing.

10. An insertion body according to claim 9, characterized in thatthe cross wall or the cross wall element is provided with a longitudinal wall (28) of equal height projecting rectangularly from the cross wall; at one side of the longitudinal wall (28) the ventilation system (38, 42) and the air filtering device (36) is provided and at the other side thereof the corridor box (50) is provided, and that an own access opening is provided in the longitudinal wall (28).

## Revendications

1. Procédé pour la fabrication d'un abri personnel constitué d'un caisson (10) à peu près prismatique, allongé, comportant des éléments préfabriqués, qui présente une enveloppe de béton épaisse, résistant à la pression, et une paroi intermédiaire en béton (62), épaisse, incorporée au caisson, résistant à la pression, séparant l'intérieur du caisson en deux compartiments, caractérisé en ce que, dans un caisson préfabriqué (10) en béton léger, aux parois minces, avec armatures d'acier, sont incorporées deux parois de coffrage (32, 32) disposées avec un écartement égal à l'épaisseur de la cloison intermédiaire en béton (62) que l'on a à fabriquer, avec installations d'aération (38,42) et cadre de traversée (50), dans le caisson (10); dans la zone située entre ces deux parois de coffrage (32,32), on a ménagé au moins une ouverture de coulée (48) ; le caisson (10) ainsi préfabriqué est transporté jusqu'au lieu de l'installation, sans la paroi intermédiaire (62) résistant à la pression, et celle-ci est constituée, là seulement, en coulant du béton à travers l'ouverture de coulée (48); et en ce que le caisson (10) est utilisé comme coffrage intérieur pour un bloc de béton extérieur résistant à la pression, qui est également fabriqué sur le lieu d'installation.

2. Procédé suivant la revendication 1, caractérisé en ce qu'on utilise un caisson (10) ouvert du côté frontal, en forme de garage pour automobile, dont l'ouverture frontale est fermée, une fois les équipements incorporés terminés, par une plaque frontale en béton (18) comportant une porte d'accès (24).

3. Procédé, suivant l'une des revendications 1 ou 2, caractérisé en ce que les deux cloisons de coffrage (32, 32) avec les installations d'aération (38, 42) et le cadre de traversée (50) sont fabriquées sous la forme d'un élément coulissant (22) séparé, qui est introduit dans le caisson (10) ouvert du côté frontal, avant que la cloison transversale (62) en béton, résistant à la pression, ne soit constituée.

4. Procédé pour la fabrication d'un abri personnel constitué d'un caisson à peu près prismatique, allongé, comportant des éléments préfabriqués, qui présente une enveloppe de béton épaisse, résistant à la pression, et une paroi intermédiaire en béton épaisse, résistant à la pression, incorporée au caisson, séparant l'intérieur du caisson en deux compartiments, caractérisé en ce qu'un caisson préfabriqué en béton léger (10), aux parois minces, avec armatures d'acier, ouvert du côté frontal, est transporté jusqu'au lieu d'installation, que l'on fabrique séparément un élément coulissant (22) qui comprend la paroi intermédiaire en béton (62), résistant à la pression, ainsi que les installations d'aération (38, 42) incorporées et un cadre de traversée (50), que le bloc coulissant (22) est transporté séparément jusqu'au lieu d'installation et, là, est introduit dans le caisson (10) par l'ouverture frontale, et solidement assemblé avec celui-ci, et que le caisson (10) est utilisé comme coffrage intérieur pour un bloc de béton extérieur, résistant à la pression, qui est fabriqué sur le lieu d'installation.

5. Caisson pour l'utilisation du procédé suivant la revendication 1, caractérisé en ce que l'ouverture de coulée (48) est prévue dans le plafond (20) du caisson (10) et est constituée, de préférence, sous la forme d'une entaille s'étendant sur une partie importante de la largeur du plafond.

6. Caisson à utiliser pour le procédé suivant l'une des revendications 1 ou 4, caractérisé en ce que, au moins sur les parois verticales (12,12,14) du caisson, des fers d'armature que l'on peut retirer ou basculer sont prévus, ou que ces fers sont fixés sur des éléments d'ancrage insérés dans le béton.

7. Caisson à utiliser pour le procédé suivant les revendications 1 à 3, caractérisé en ce que chacune des deux parois de coffrage (32, 32) est constituée en deux parties, et que les canalisations en tube (38,42) se situent dans le plan vertical qui sépare ces deux parties.

8. Caisson à utiliser pour le procédé suivant l'une des revendications 1 ou 4, caractérisé en ce que les parois longitudinales (12, 12) présentent, dans la zone où vient se poser la cloison transversale (62), des fers d'armature (56) faisant saillie dans cette cloison ou dans l'espace compris entre les parois de coffrage (32,32).

9. Elément coulissant pour un caisson prismatique ouvert du côté frontal, à utiliser dans le procédé suivant l'une des revendications 3 ou 4, caractérisé en ce que l'élément coulissant (22) présente, à l'aplomb de son centre de gravité, un dispositif de suspension (68) faisant saillie à la partie supérieure, destiné à s'accrocher dans un rail profilé (67) ouvert vers le bas, inséré dans le plafond (20) du caisson (10), suivant une direction longitudinale du caisson.

10. Elément coulissant suivant la revendication 9, caractérisé en ce que la cloison transversale ou l'élément de cloison transversale comporte une cloison longitudinale (28) faisant saillie perpendiculairement, de hauteur égale, sur un côté de laquelle sont disposés le système d'aération (38, 42) et le dispositif de filtrage d'air (36), et sur l'autre côté de laquelle est disposé le cadre de traversée (50), et que la cloison longitudinale (28) présente une ouverture de passage qui lui est propre.
